# EUROPÄISCHE PATENTSCHRIFT

(11) **EP 0 090 148 B1**
(45) Veröffentlichungstag und Bekanntmachung des Hinweises auf die Patenterteilung: **23.07.1986**
(21) Anmeldenummer: 83101052.5
(22) Anmeldetag: 04.02.1983
(51) Int. Cl.: B01J 8/10, G21F 9/14, G21F 9/32

(54) **Verfahren und Vorrichtung zur thermischen Zersetzung von organischen und anorganischen Substanzen**
Process and apparatus for the thermal destruction of organic and inorganic substances
Procédé et appareil pour la destruction thermique des substances organiques et minérales

(30) Priorität: 17.02.1982 DE 3205569
(43) Veröffentlichungstag der Anmeldung: 05.10.1983
(73) Patentinhaber: Nukem GmbH, D-63434 Hanau (DE)
(72) Erfinder: Bastian, Heinrich, Dipl.-Ing., D-6454 Bruchköbel (DE); Huschka, Hans, Dr. Dipl. Chem., D-6450 Hanau 9 (DE); Kemmler, Gerhard, Dr. Dipl. Chem., D-6450 Hanau 1 (DE); Schlich, Elmar, Dr. Dipl.-Ing., D-6466 Gründau 3 (DE)

## Beschreibung

Die Erfindung betrifft ein Verfahren zur thermischen Zersetzung und Umsetzung von organischen und anorganischen Substanzen in einem aus mechanisch bewegten Füllkörpern bestehenden Bett, das sich in einem beheizten, aufrechtstehenden zylinderförmigen Reaktor befindet, sowie eine Vorrichtung zur Durchführung des Verfahrens.

In der Kerntechnik fallen eine Reihe von festen und flüssigen organischen und anorganischen Abfällen an, die meist radioaktiv oder sonst hochgiftig sind und sicher beseitigt werden müssen. Diese Beseitigung erfolgt normalerweise durch Verbrennung oder pyrolytische Zersetzung unter Beachtung zahlreicher sicherheitstechnischer Erfordernisse, wie Abgasbehandlung, Reparaturfreundlichkeit und Betriebssicherheit der verwendeten Anlagen.

In der DE-A 26 41 264 wird ein Verfahren und eine Vorrichtung zur pyrohydrolytischen Zersetzung von Abfallstoffen beschrieben, wobei die Reaktion bei Temperaturen zwischen 600 und 1000°C stattfindet. Dieses Verfahren hat jedoch den Nachteil, daß durch die unterschiedlichen Zersetzungsvorgänge von flüssigen und festen Stoffen unterschiedliche thermische Belastungen auftreten, die zu unterschiedlich heißen und kalten Stellen im Reaktor führen. Dadurch läuft auch die Zersetzungsreaktion unterschiedlich schnell ab, je nachdem, an welcher Stelle im Reaktor sich das Reaktionsgemisch befindet. Da die Verweilzeit durch die Dosierleistung und das Volumen des Reaktors vorgegeben wird, entstehen örtlich unterschiedliche Zersetzungswirkungsgrade, die insgesamt den Anteil an höheren Kohlenwasserstoffen (Teer, Ruß) im Abgas ansteigen lassen. Darüberhinaus ist auch die Korrosion nur sehr eingeschränkt beherrschbar, da die Zersetzungsprodukte nur unvollständig durch beigemischte basische Zuschläge Ca (OH)₂gebunden werden können. Dies liegt vor allem daran, daß die Vermischungsgüte der zu zersetzenden flüssigen Substanz mit dem vorhandenen festen organischen Abfall und dem in fester Form vorliegenden basischen Zuschlag sehr gering ist.

Aus der DE-A 2S 55 550 ist es bekannt, die pyrolytische Zersetzungsreaktion für flüssige Abfälle in einem Wirbelschichtreaktor auszuführen. Der Nachteil des Wirbelbett-Verfahrens liegt jedoch in seinem kleinem Leistungsbereich und im großen Staubaustrag begründet. Der Leistungsbereich wird dadurch begrenzt, daß bei zu kleiner Leistung das Wirbelbett zusammenbricht und bei zu großer Leistung Unzersetztes in den Austrag gerät. Weiterhin führt die Anwendung der Wirbeltechnik auf die Schadstoffbeseitigung zu großen Abgasmengen, die technisch und wirtschaftlich sehr aufwendig gereinigt werden müssen.

In der DE-A 30 28 193 wird ein Verfahren zur pyrolytischen Zersetzung von organischen Substanzen in einem Reaktor beschrieben, wobei diese Substanzen mit basischen Verbindungen gemischt in einem Festbett-Reaktor eingebracht werden, dessen kugelförmigen Füllkörper mechanisch bewegt werden. Der Reaktor wird dabei von außen beheizt.

Bei diesem Verfahren werden die Füllkörper mittels eines Rührers so bewegt, daß sie durch die abgeschiedenen Zersetzungsprodukte nicht zusammenbacken. Es können hierbei allerdings nur relativ kleine Abfallmengen in der Größenordnung von 1 kg/h verarbeitet werden, da bei größeren Ofendurchmessern Probleme bei der Wärmeübertragung auftreten. Bei einem Ofendurchmesser von mehr als 15 cm reicht im allgemeinen die integrale Wärmeleitfähigkeit der Füllkörperschüttung nicht mehr aus, um ein Durchbrechen von unzersetzten Abfallprodukten in der Ofenmitte zu verhindern.

Es war daher Aufgabe der vorliegenden Erfindung, ein Verfahren und eine Vorrichtung zur thermischen Zersetzung und Umsetzung von organischen und anorganischen Substanzen in einem aus mechanisch bewegten Füllkörpern bestehenden Bett zu finden, das sich in einem beheizten, aufrechtstehenden zylinderförmigen Reaktor befindet, die technisch und wirtschaftlich einfach und unweltfreundlich arbeiten und einen erhöhten Durchsatz erlauben.

Diese Aufgabe wurde erfindungsgemäß dadurch gelöst, daß die Füllkörper an der Reaktorwandung in axialer Richtung entlanggeführt und im Reaktorzentrum entgegengesetzt zurückgeführt werden.

Durch gezieltes Rühren der Füllkörperschüttung werden die Füllkörper in einem speziellen Umlauf innerhalb des Reaktors bewegt. Dadurch wird einerseits Energie von der Außenwand des Reaktors gleichmäßig nach innen transportiert und andererseits ein Schichtaufbau von füllkörperfremden Substanzen auf den Füllkörpern und auf der Reaktorinnenwand vermieden. Gleichzeitig entsteht ein relativ grobkörniger Staub als festes Reaktionsprodukt, der mit dem Abgas ausgetragen wird. Das Abgas wird anschließend auf bekannte Weise entstaubt.

Das erfindungsgemäße Verfahren verhindert unterschiedliche thermische Belastungen des Reaktors sowie unterschiedlich schnell ablaufende Zersetzungsreaktionen. Die Abgasmenge wird lediglich durch den minimal notwendigen Spülgasstrom, z.B. Stickstoff, vergrößert. Das erfindungsgemäße Verfahren ist weitgehend unempfindlich gegen Über- und Unterdosierungen. Vorübergehende Überdosierungen sind problemlos, stöchiometrische Mischungen der zu zersetzenden Stoffe mit Zuschlagstoffen müssen nur über größere Zeiträume stimmen.

Es ist von besonderem Vorteil, wenn die Füllkörper an der Reaktorwandung von unten nach oben geführt werden. Mit dem erfindungsgemäßen Verfahren lassen sich auch größere spezifische Abfallmengen durchsetzen, ohne daß es zu einem Durchbrechen von unzersetzten produkten in der Reaktormitte kommt.

Zur Durchführung des erfindungsgemäßen Verfahrens wird vorzugsweise eine Vorrichtung verwendet, bestehend aus einem beheizten, aufrechtstehenden zylinderförmigen Reaktor mit einem Bett von Füllkörpern und einem Rührer aus Rührerachse, Tragarmen und einem oder mehreren Wendeln, wobei die Steigung der Wendeln zwischen 10 und 45° beträgt, die Wendeln mit der Wandung des Reaktors einen Winkel ψ zwischen 45 und 85° bilden, die Tragarme in Drehrichtung gesehen nach vorne unten um einen Winkel y zwischen 5 und 45° geneigt sind und die Breite der Wendeln und Tragarme größer ist als der Füllkörperdurchmesser bzw. der hydraulische Durchmesser der Füllkörper.

Die Abbildungen und 11 zeigen schematisch eine beispielhafte Ausführungsform:
Innerhalb eines beheizten, aufrechtstehenden, zylinderförmigen Reaktors mit der Reaktorwand (7) und der Reaktorbodenplatte (10) ist ein Rührer (1) aus Rührerachse (8), Tragarmen (9) und Rührerwendeln (2) angeordnet. Der Rührer bewegt die im Reaktorinnern (3) vorhandenen Füllkörper (4), beispielsweise mit einer Drehzahl von 0,1 bis 2/min, in eine langsame Umlaufbewegung in axialer Richtung an der Reaktorwand (7) entlang, mit Rückführung im Reaktorzentrum. Die Steigung der Wendeln (2) beträgt zwischen 10 und 45°. Die Wendeln (2) bilden mit der Wand (7) des Reaktors einen Winkel ψ zwischen 45 und 85°. Die Tragarme (9), in Drehrichtung gesehen, sind nach vorn unten um einen Winkel y zwischen 5 und 45° geneigt. Weiterhin ist die Breite der Wendeln (2) und der Tragarme (9) größer als der Füllkörperdurchmesser bzw. der hydraulische Durchmesser der Füllkörper.

Es ist besonders günstig, wenn die Steigung der Wendeln (2) zwischen 20 und 30° beträgt, die Wendeln (2) mit der Wandung (7) des Reaktors einen Winkel y zwischen 85 und 75° bilden und die Tragarme (9) um einen Winkel y zwischen 15 und 25° geneigt sind. Ferner ist es vorteilhaft, wenn die Wendeln (2) mindestens eingängig sind, ebenso, wenn der Abstand zwischen der Außenkante (8) der Wendeln (2) und der Wandung (7) höchstens 75 % des Durchmessers der kleinsten Füllkörper beträgt. Das gilt auch für den Abstand des untersten Tragarmes (9) vom Boden (10) des Reaktors, der höchstens 75 % des Durchmessers der kleinsten Füllkörper betragen soll. Zur besseren Bewegung der Füllkörper ist es günstig, wenn die Vorderkante (5) des Tragarmes (9) schaufel- oder keilförmig ausgebildet ist.

Es hat sich gezeigt, daß die erfindungsgemäße Vorrichtung am günstigsten arbeitet, wenn die Füllkörperschüttung (4) im Reaktor ein Verhältnis von Höhe zu Breite zwischen 0,75 und 1,5 einnimmt, wobei ein Höhen- zu Breitenverhältnis der Füllkörperschüttung (4) für die Füllkörperbewegung besonders vorteilhaft ist.

Der Rührer ist zweckmäßigerweise aus einem metallischen Material gefertigt, das härter als die Füllkörper sowie korrosions- und hochwarmfest ist.

Um Unwuchten zu vermeiden, können auch zwei und mehr Wendeln (2) auf der Rührerachse (8) angeordnet werden. Durch die definierte Steigung der Wendeln (2) und den definierten Anstellwinkel von Wendeln (2) und Trägerarmen (9) wird eine gerichtete Füllkörperbewegung an der Reaktorwand (7) und im Reaktorinnern erzeugt. Damit entsteht aber in den oberen und unteren Füllkörperschichten auch ein gerichteter Strom von außen nach innen bzw. umgekehrt, der die Wärmestromdichte von der Außenheizung zum Reaktorinnern wesentlich erhöht.

Die Reaktionsvorgänge und Stofftransportmechanismen werden dadurch beschleunigt, so daß Reaktordurchmesser von 0,5 bis 1,5 m verwendet werden können, die spezifische Durchsätze von 10 bis 100 kg Abfallsubstanzen pro Stunde gestatten, ohne daß es zu Durchbrüchen im Reaktorinnern kommt.

## Patentansprüche

1. Verfahren zur thermischen Zersetzung und Umsetzung von organischen und anorganischen Substanzen in einem aus mechanisch bewegten Füllkörpern bestehenden Bett, das sich in einem beheizten, aufrechtstehenden zylinderförmigen Reaktor befindet, dadurch gekennzeichnet, daß die Füllkörper (4) an der Reaktorwandung (7) in axialer Richtung entlanggeführt und im Reaktorzentrum entgegengesetzt zurückgeführt werden.

2. Verfahren zur thermischen Zersetzung nach Anspruch 1, dadurch gekennzeichnet, daß die Füllkörper (4) an der Reaktorwandung von unten nach oben geführt werden.

3. Vorrichtung zur thermischen Zersetzung und Umsetzung von organischen und anorganischen Substanzen bestehend aus einem beheizten, aufrechtstehenden zylinderförmigen Reaktor mit einem Bett von Füllkörpern und einem Rührer aus Rührerachse, Tragarmen und einem oder mehreren Wendeln, dadurch gekennzeichnet, daß die Steigung der Wendeln (2) zwischen 10 und 45° beträgt, die Wendeln (2) mit der Wandung (7) des Reaktors einen WinkeI ϕ zwischen 45 und 85° bilden, die Tragarme (9) in Drehrichtung gesehen nach vorne unten um einen Winkel y zwischen 5 und 45° geneigt sind und die Breite der Wendeln (2) und Tragarme (9) größer ist als der Füllkörperdurchmesser bzw. der hydraulische Durchmesser der Füllkörper.

4. Vorrichtung nach Anspruch 1 bis 3, dadurch gekennzeichnet, daß die Steigung der Wendeln (2) zwischen 20 und 30° beträgt, die Wendeln (2) mit der Wandung (7) des Reaktors einen Winkel ψ zwischen 85 und 75° bilden und die Tragarme (9) um einen Winkel y zwischen 15 und 25° geneigt sind.

5. Vorrichtung nach Anspruch 1 bis 4, dadurch gekennzeichnet, daß die Wendeln (2) mindestens eingängig sind.

6. Vorrichtung nach Anspruch 1 bis 5, dadurch gekennzeichnet, daß der Abstand zwischen der Außenkante (8) der Wendeln (2) und der Wandung (7) des Reaktors höchstens 75 % des Durchmessers der kleinsten Füllkörper beträgt.

7. Vorrichtung nach Anspruch 1 bis 6, dadurch gekennzeichnet, daß der Abstand des untersten Tragarmes (9) vom Boden (10) des Reaktors höchstens 75 % des Durchmessers der kleinsten Füllkörper beträgt.

8. Vorrichtung nach Anspruch 1 bis 7, dadurch gekennzeichnet, daß die Vorderkante (5) der Tragarme (9) schaufel- oder keilförmig ausgebildet ist.

9. Vorrichtung nach Anspruch 1 bis 8, dadurch gekennzeichnet, daß die Füllkörperschüttung (4) im Reaktor ein Verhältnis von Höhe zu Breite zwischen 0,75 und 1,5 einnimmt.

10. Vorrichtung nach Anspruch 1 bis 9, dadurch gekennzeichnet, daß die Füllkörperschüttung (4) im Reaktor ein Höhen/Breitenverhältnis zwischen 0,9 und 1,1 einnimmt.

## Claims

1. A process for the thermal decomposition and reaction of organic and inorganic substances in a bed consisting of mechanically agitated filling material, which is located in a heated upright cylindrical reactor, characterised in that the filling material (4) is passed along the reactor wall (7) in an axial direction and is passed back in an opposite direction into the centre of the reactor.

2. A process for the thermal decomposition according to claim 1, characterised in that the filling material (4) is passed from the bottom to the top of the reactor wall (7).

3. An apparatus for the thermal decomposition and reaction of organic and inorganic substances, consisting of a heated, upright cylindrical reactor with a bed of filling material and a stirrer consisting of a stirrer shaft, carrying arms and one or more helices, characterised in that the pitch of these helices (2) is between 10 and 45°, the helices (2) form an angle v of between 45 and 85° with the wall (7) of the reactor, the carrying arms (9) seen in the direction of rotation are inclined forwards and downwards by an angle y of between 5 and 45° and the width of the helices (2) and carrying arms (9) is greater than the diameter of the filling material or the hydraulic diameter of the filling material.

4. An apparatus according to clain 1 to 3, characterised in that the pitch of the helices (2) is between 20 and 30°, the helices (2) form an angle of between 65 and 75° with the wall (7) of the reactor and the carrying arms (9) are inclined by an angle <p of between 15 and 25°.

5. An apparatus according to claim 1 to 4, characterised in that the helices (2) are at least single-threaded.

6. An apparatus according to claim 1 to 5, characterised in that the spacing between the outer edge (6) of the spirals (2) and the wall (7) of the reactor is at most 75% of the diameter of the smallest filling material.

7. An apparatus according to claim 1 to 6, characterised in that the spacing between the lowest carrying arm (9) and the base (10) of the reactor is at most 75% of the diameter of the smallest filling material.

8. An apparatus according to claim 1 to 7, characterised in that the front edge (5) of the carrying arms (9) is shovel-shaped or wedge- shaped.

9. An apparatus according to claim 1 to 8, characterised in that the bulk of the filling material (4) in the reactor takes up a ratio of height to width of between 0.75 and 1.5.

10. An apparatus according to claim 1 to 9, characterised in that the bulk of the filling material (4) in the reactor takes up a height/width ratio of between 0.9 and 1.1.

## Revendications

1- Procédé pour la décomposition thermique et la transformation de substances organiques et minérales, dans un lit constitué de corps de garnissage déplacés mécaniquement, et placé dans un réacteur cylindrique vertical, chauffé, caractérisé en ce que les corps de garnissage (4) sont guidés le long de la paroi du réacteur (7) dans le sens axial, et sont ramenés en sens contraire dans le centre du réacteur.

2- Procédé pour la décomposition thermique suivant la revendication 1, caractérisé en ce que les corps de garnissage (4) sont guidés de bas en haut sur la paroi du réacteur (7).

3- Dispositif pour la décomposition thermique et la transformation de substances organiques et minérales, constitué d'un réacteur cylindrique, vertical, chauffé, contenant un lit de corps de garnissage et un agitateur monté sur un axe d'agitateur, des bras porteurs et une ou plusieurs spires hélicoïdales, caractérisé en ce que l'inclinaison des spires est comprise entre 10 et 45°, les spirales (2) forment avec la paroi (7) du réacteur un angle y compris entre 45 et 85 ° si l'on regarde dans la direction de la rotation, les parties avant des bras porteurs (9) sont inclinées vers le bas, d'un angle y compris entre 5 et 45°, et la largeur des spires (2) et des bras porteurs (9) est supérieure au diamètre des corps de remplissage ou au diamètre hydraulique de ces corps.

4- Dispositif suivant les revendications 1 à 3, caractérisé en ce que l'inclinaison des spires hélicoïdales (2) est comprise entre 20 et 30°, les spires (2) forment, avec la paroi (7) du réacteur, un angle compris y entre 65 et 75°, et les bras porteurs (9) sont inclinés d'um angle y compris entre 15 et 25°.

5- Dispositif suivant les revendications 1 à 4, caractérisé en ce que les spires (2) forment au moins un pas.

6- Dispositif suivant la revendications 1 à 5, caractérisé en ce que la distance entre l'arête extérieure (6) des spires (2) et la paroi (7) du réacteur est au maximum égale à 75% du diamètre des plus petits des corps de remplissage.

7- Dispositif suivant les revendications 1 à 6, caractérisé en ce que la distance entre le bras porteur (9) inférieur et le fond (10) du réacteur est au maximum égale à 75% du diamètre des plus petits des corps de garnissage.

8- Dispositif suivant la revendication 1 à 7, caractérisé en ce que l'arête avant (5) des bras porteurs (9) est réalisée en forme d'aube ou de coin.

9- Dispositif suivant les revendications 1 à 8, caractérisé en ce que le rapport entre la hauteur et la largeur de la masse des corps de garnissage (4) dans le réacteur se situe entre 0,75 et 1,5.

10- Dispositif suivant les revendications 1 à 9, caractérisé en ce que le rapport hauteur/largeur est compris entre 0,9 et 1,1.
